# EUROPÄISCHE PATENTANMELDUNG

(11) **EP 2 312 544 A1**
(43) Veröffentlichungstag der Anmeldung: **20.04.2011**
(21) Anmeldenummer: 10187168.9
(22) Anmeldetag: 11.10.2010
(51) Int. Cl.: G08B 13/08, G08B 25/10

(54) **Überwachungseinrichtung zur Überwachung eines in einem Rahmen liegenden Flügels eines Fensters**

(30) Priorität: 15.10.2009 DE 102009045738
(71) Anmelder: Aug. Winkhaus GmbH & Co. KG, 48291 Telgte (DE)
(72) Erfinder: Hövel, Walter, 48369 Saerbeck (DE); Lukas, Torsten, 59269 Beckum (DE); Wichmann, Andreas, 48653 Coesfeld (DE)

(57) **Zusammenfassung**

Bei einer Überwachungseinrichtung (6) zur Überwachung eines in einem Rahmen (1) liegenden Flügels (2) eines Fensters mit einem Spannungsgenerator (10) zur Erzeugung eines Funksignals wird die Bewegung eines am Flügel (1) befestigten Schaltelementes (8) über einen Hebel (15) auf ein am Rahmen (1) befestigtes Sensorelement (7) übertragen. Der Hebel (15) greift mit einem Steuerzapfen (16) in eine Steuerkurve (17) eines von dem Schaltelement (8) verschieblichen Schiebers (13) ein. Hierdurch lassen sich Toleranzen zwischen Rahmen (1) und Flügel (2) ausgleichen und das Sensorelement (7) mit einer vorgesehenen Kraft und einem vorgesehenen Weg betätigen.

## Beschreibung

Die Erfindung betrifft eine Überwachungseinrichtung zur Überwachung eines in einem Rahmen liegenden Flügels eines Fensters, einer Fenstertür oder dergleichen mit einem an dem Flügel oder dem Rahmen montierbaren, einen Spannungsgenerator aufweisenden Sensorelement zur Erzeugung eines Funksignals, mit einem dem Sensorelement gegenüberliegend an dem Rahmen oder dem Flügel montierbaren Schaltelement und mit einer einen Schieber aufweisenden Betätigungseinrichtung zur Übertragung der Bewegung des Schaltelementes auf das Sensorelement.

Mit solchen Überwachungseinrichtungen lässt sich eine aufwändige Versorgung des Sensorelements mit elektrischem Strom vermeiden, weil der Spannungsgenerator bei der Übertragung der Bewegung des Schaltelementes gegenüber dem Sensorelement elektrische Energie erzeugt. Diese elektrische Energie wird für die Spannungsversorgung des Sensorelementes und zur Erzeugung des Funksignals genutzt. Ein solches Sensorelement ist beispielsweise aus der EP 1 435 079 B1 bekannt. Die Betätigung des Sensorelementes zur Betätigung des Spannungsgenerators erfordert einen festgelegten Weg mit einer vorgesehenen Kraft.

Eine Überwachungseinrichtung mit einem Sensorelement zur Erzeugung eines Funksignals ist beispielsweise aus der DE 20 2008 016 823 U1 bekannt. Bei dieser Überwachungseinrichtung ist ein flächiges Element an dem Flügel angeordnet und drückt bei der Bewegung des Flügels gegen den Rahmen einen im Rahmen verschiebbaren Kontaktstift. Ein im Rahmen befestigter Elektrogenerator erzeugt Energie über mechanische Kopplung mit dem Kontaktstift. Nachteilig bei dieser Überwachungseinrichtung ist, dass der Weg, den der Kontaktstift bei der Bewegung des Flügels gegen den Rahmen zurücklegt, von der Elastizität der um den Stift herum gruppierten Bauteile abhängt. Weiterhin sind die Bewegung des Kontaktstiftes und damit auch die Betätigung des Elektrogenerators abhängig von den Toleranzen zwischen Flügel und Rahmen.

Der Erfindung liegt das Problem zugrunde, eine Überwachungseinrichtung der eingangs genannten Art so zu gestalten, dass sie eine besonders zuverlässige Erkennung des im Rahmen liegenden Flügels ermöglicht.

Dieses Problem wird erfindungsgemäß dadurch gelöst, dass die Betätigungseinrichtung einen Hebel hat, dass der Hebel mit dem Schieber über eine Steuerkurve zusammenwirkt und dass die Steuerkurve quer zur Bewegungsrichtung des Schiebers angeordnet ist.

Durch diese Gestaltung lassen sich die auf das Sensorelement wirkende Betätigungskraft und der Betätigungsweg durch eine geeignete Wahl der Abmessungen des Hebels einfach festlegen. Die Steuerkurve lässt sich für die Betätigung des Spannungsgenerators im Sensorelement gestalten. Diese Gestaltung ermöglicht eine zuverlässige Betätigung des Sensorelementes

Die Betätigungseinrichtung gestaltet sich gemäß einer vorteilhaften Weiterbildung der Erfindung konstruktiv besonders einfach, wenn der Schieber eine Steuerrampe für das Schaltelement hat. Damit wird ein unmittelbares Auslenken des Hebels durch das Schaltelement vermieden.

Der bauliche Aufwand für das Zusammenwirken des Hebels mit der Steuerkurve lässt sich gemäß einer anderen vorteilhaften Weiterbildung der Erfindung besonders gering halten, wenn der Hebel oder der Schieber einen Steuerzapfen hat, wenn die Steuerkurve als Nut ausgebildet ist und wenn der Steuerzapfen in die Nut eindringt. Hierdurch wird eine zuverlässige Kraftübertragung zwischen dem Hebel und dem Zapfen erreicht.

Heutige Sensorelemente weisen in der Regel Schaltpins, wie Vorsprünge, Zapfen oder dergleichen auf, welche beim Auslenken das elektrische Signal erzeugen. Solche Sensorelemente können in der erfindungsgemäßen Überwachungseinrichtung einfach eingesetzt werden, wenn der Hebel eine Ausnehmung zur Aufnahme eines Schaltpins des Sensorelementes hat.

Beispielsweise zwischen Rahmen und Flügel vorhandene Toleranzen lassen sich gemäß einer anderen vorteilhaften Weiterbildung der Erfindung einfach ausgleichen, wenn die Steuerkurve einen geraden Abschnitt hat, in dem der Steuerzapfen ohne Verschwenkung des Hebels bewegbar ist. Durch diese Gestaltung kann sich der Schieber verschieben, ohne den Hebel weiter auszulenken.

Das Schaltelement könnte den Schieber in beide Richtungen bewegen. Dies erfordert jedoch einen besonders hohen baulichen Aufwand. Die Bewegung des Schiebers gestaltet sich gemäß einer anderen vorteilhaften Weiterbildung der Erfindung besonders einfach, wenn der Schieber von einem Federelement in eine Grundstellung vorgespannt ist.

Die Positionen der Bauteile der erfindungsgemäßen Überwachungseinrichtung sind zuverlässig und dauerhaft zueinander festgelegt, wenn eine Lagerung für den Hebel, eine Führung für den Schieber und das Sensorelement auf einer gemeinsamen Grundplatte befestigt sind. Diese Gestaltung ermöglicht zudem die einfache Montage wesentlicher Bauteile der Überwachungseinrichtung, indem einfach die Grundplatte an dem Flügel oder dem Rahmen befestigt und das Schaltelement am gegenüberliegenden Bauteil montiert werden.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag und mit einer erfindungsgemäßen Überwachungs- einrichtung,
- Fig. 2: vergrößert eine Schnittdarstellung durch die Überwachungseinrichtung aus Figur 1 entlang der Linie II - II,
- Fig. 3: eine Seitenansicht auf die Überwachungsein- richtung aus Figur 2.

Figur 1 zeigt ein Fenster mit einem gegen einen Rahmen 1 schwenkbaren Flügel 2 und mit einem Treibstangenbeschlag 3. Der Treibstangenbeschlag 3 hat mehrere Verschlüsse 4, 5 zur Verriegelung des Flügels 2 in dem Rahmen 1. Das Fenster weist zudem eine Überwachungseinrichtung 6 auf, welche ein Funksignal erzeugt, wenn der Flügel 2 gegen den Rahmen 1 bewegt wird.

Figur 2 zeigt vergrößert eine Schnittdarstellung durch die Überwachungseinrichtung 6 aus Figur 1. Die Überwachungseinrichtung 6 hat ein am Rahmen 1 befestigtes Sensorelement 7 und ein am Flügel 2 befestigtes Schaltelement 8. An dem Rahmen 1 ist zudem eine Betätigungseinrichtung 9 angeordnet, welche die Bewegung des Schaltelementes 8 und damit des Flügels 2 auf das Sensorelement 7 überträgt. Das Sensorelement 7 weist einen Spannungsgenerator 10 und eine Platine 11 zur Erzeugung eines Funksignals auf. Die Betätigungseinrichtung 9 hat einen von einem Federelement 12 vorgespannten Schieber 13 mit einer dem Schaltelement 8 gegenüberstehenden Steuerrampe 14. Der Schieber 13 ist mit einem an einem Ende eines schwenkbaren Hebels 15 angeordneten Steuerzapfen 16 gekoppelt. Das zweite Ende des Hebels 15 ist mit dem Sensorelement 7 verbunden.

Figur 3 zeigt die Überwachungseinrichtung 6 in einer Ansicht von der Seite. Hierbei ist zu erkennen, dass der Schieber 13 eine geneigt zu seiner Bewegungsrichtung angeordnete Steuerkurve 17 zur Aufnahme des in Figur 2 dargestellten Steuerzapfens 16 des Hebels 15 hat. Die Steuerkurve 17 hat zudem einen geraden Abschnitt 18, in den der Steuerzapfen 16 ohne Verschwenkung des Hebels 15 gleiten kann. Das zweite Ende des Hebels 15 hat eine Ausnehmung 19 zur formschlüssigen Aufnahme eines Schaltpins 20 des Sensorelementes 7. Eine Führung 21 für den Schieber 13, eine Lagerung 22 für den Hebel 15 und das Sensorelement 7 sind auf einer gemeinsamen Grundplatte 23 angeordnet. Das Sensorelement 7 und - mit Ausnahme der Steuerrampe 14 des Schiebers 13 - Teile der Betätigungseinrichtung 9 werden von einem nicht dargestellten, mit der Grundplatte 23 verbundenen Gehäuse abgedeckt. Die gesamte Überwachungseinrichtung 6 lässt sich in einer so genannten Falzluft zwischen Rahmen 1 und Flügel 2 des Fensters anordnen.

In der in den Figuren 2 und 3 dargestellten Stellung ist das Schaltelement 8 von der Betätigungseinrichtung 9 beabstandet. Damit befindet sich der Flügel 2 in einer von dem Rahmen 1 beabstandeten Stellung. Bewegt man den Flügel 2 gegen den Rahmen 1, gelangt das Schaltelement 8 gegen die Steuerrampe 14 und verschiebt den Schieber 13. Dabei wird der Hebel 15 ausgelenkt und verschwenkt über die Ausnehmung 19 den Schaltpin 20 des Sensorelementes 7. Das Sensorelement 7 erfasst das Verschwenken des Schaltpins 20. Im Ergebnis drückt das Schaltelement 8 gegen die Betätigungseinrichtung 9, wodurch der Spannungsgenerator 10 ein elektrisches Signal liefert, welches als Funksignal übertragen wird. Ein nicht dargestellter, von dem Fenster entfernter Empfänger kann die Signale des Sensorelementes 7 auswerten und beispielsweise eine Klimaanlage oder eine Alarmanlage ansteuern.

## Patentansprüche

1. Überwachungseinrichtung (6) zur Überwachung eines in einem Rahmen (1) liegenden Flügels (2) eines Fensters, einer Fenstertür oder dergleichen mit einem an dem Flügel (2) oder dem Rahmen (1) montierbaren, einen Spannungsgenerator (10) aufweisenden Sensorelement (7) zur Erzeugung eines Funksignals, mit einem dem Sensorelement (7) gegenüberliegend an dem Rahmen (1) oder dem Flügel (2) montierbaren Schaltelement (8) und mit einer einen Schieber (13) aufweisenden Betätigungseinrichtung (9) zur Übertragung der Bewegung des Schaltelementes (8) auf das Sensorelement (7), **dadurch gekennzeichnet, dass** die Betätigungseinrichtung (9) einen Hebel (15) hat, dass der Hebel (15) mit dem Schieber (13) über eine Steuerkurve (17) zusammenwirkt und dass die Steuerkurve (17) quer zur Bewegungsrichtung des Schiebers (13) angeordnet ist.

2. Überwachungseinrichtung nach Anspruch 1, **dadurch gekennzeichnet, dass** der Schieber (13) eine Steuerrampe (14) für das Schaltelement (8) hat.

3. Überwachungseinrichtung nach Anspruch 1 oder 2, **dadurch gekennzeichnet, dass** der Hebel (15) oder der Schieber (13) einen Steuerzapfen (16) hat, dass die Steuerkurve (17) als Nut ausgebildet ist und dass der Steuerzapfen (16) in die Nut eindringt.

4. Überwachungseinrichtung nach Anspruch 3, **dadurch gekennzeichnet, dass** der Hebel (15) eine Ausnehmung (19) zur Aufnahme eines Schaltpins (20) des Sensorelementes (7) hat.

5. Überwachungseinrichtung nach Anspruch 3 oder 4, **dadurch gekennzeichnet, dass** die Steuerkurve (17) einen geraden Abschnitt (18) hat, in den der Steuerzapfen (16) ohne Verschwenkung des Hebels (15) bewegbar ist.

6. Überwachungseinrichtung nach einem der vorhergehenden Ansprüche, **dadurch gekennzeichnet, dass** der Schieber (13) von einem Federelement (12) in eine Grundstellung vorgespannt ist.

7. Überwachungseinrichtung nach einem der vorhergehenden Ansprüche, **dadurch gekennzeichnet, dass** eine Lagerung (22) für den Hebel (15), eine Führung (21) für den Schieber (13) und das Sensorelement (7) auf einer gemeinsamen Grundplatte (23) befestigt sind.
